# EUROPÄISCHE PATENTSCHRIFT

(11) **EP 1 903 529 B1**
(45) Veröffentlichungstag und Bekanntmachung des Hinweises auf die Patenterteilung: **12.04.2017**
(21) Anmeldenummer: 07017435.4
(22) Anmeldetag: 06.09.2007
(51) Int. Cl.: G08C 17/02

(54) **Anordnung mit einem Vakuumgerät**
Assembly with a vacuum device
Agencement doté d'un appareil sous vide

(30) Priorität: 23.09.2006 DE 102006045024
(43) Veröffentlichungstag der Anmeldung: 26.03.2008
(73) Patentinhaber: Pfeiffer Vacuum GmbH, 35614 Aßlar (DE)
(72) Erfinder: Böttcher, Jochen, 35394 Giessen (DE)
(74) Vertreter: Knefel, Cordula

(56) Entgegenhaltungen:
- EP-A- 1 424 159
- WO-A1-2006/011414
- DE-A1-102004 047 853
- GB-A- 1 335 942
- US-A- 5 793 963
- US-A1- 2003 210 154
- US-A1- 2005 129 535

## Beschreibung

Die Erfindung betrifft eine Anordnung mit einer Vakuumpumpe nach dem Oberbegriff des ersten Anspruches.

Vakuumanlagen sind je nach Prozess komplex und räumlich ausgedehnt. Beispielsweise befinden sich auf Glasbeschichtungsanlagen oftmals mehrere Dutzend Turbomolekularpumpen. Hinzu kommen noch weitere Vakuumgeräte wie Messröhren, Vorpumpen und dergleichen. Bei einem solchen System ist es wünschenswert, den Status von einzelnen Vakuumgeräten oder von Gruppen derselben abfragen zu können. Mit zunehmender Verbreitung von transportablen Geräten, wie beispielsweise tragbaren Computern und sogenannten "Personal Digital Assistants" (PDAs), welche mit Funkkommunikationsmitteln ausgestattet sind, kam der Wunsch auf, diese bei Vakuumanlagen zu Kontroll- und Steuerzwecken einsetzen zu können.

Die beiden europäischen Offenlegungsschriften EP 1 497 558 A1 und EP 1 577 559 A1 schlagen vor, Vakuumgeräte mit Funkmodulen auszurüsten und so mit dem Kontrollgerät direkt eine Verbindung zu den einzelnen Vakuumgeräten aufbauen zu können. Bei der Umsetzung dieser beiden Ideen treten aber Probleme auf. Insbesondere erweist sich die Funkverbindung als störanfällig, wenn es um längere Funkstrecken geht, wie sie beispielsweise bei Glasbeschichtungsanlagen auftreten.

Zum Stand der Technik (DE 10 2004 047 853 A1) gehört eine Steuereinrichtung für wenigstens ein Saugelement. Gemäß dem Stand der Technik ist ein räumlich vom Sauggerät entferntes Anzeige- und Bediengerät vorgesehen. Dieses Anzeige- und Bediengerät wird vom Nutzer eingesetzt, um das Sauggerät zu bedienen.

Insbesondere die Kommunikation zwischen dem Anzeige- und Bediengerät und dem Sauggerät findet entweder über eine Funkübertragung statt oder über Kabel. Werden Kabel eingesetzt, ist dies sehr aufwendig, da diese unter Umständen über eine große Distanz verlegt werden müssen. Funkverbindungen sind bei großen Distanzen jedoch störanfällig.

Weiterhin gehört zum Stand der Technik (US 2005/0129535 A1) eine Vakuumpumpe, die eine Pumpeinheit aufweist sowie ein von der Pumpeinheit räumlich getrenntes Steuer- und Bediengerät. Das Steuer- und Bediengerät kommuniziert mit der Pumpeinheit über eine Funkverbindung. Bei größeren Distanzen sind die Funkverbindungen jedoch relativ störanfällig.

Zum Stand der Technik (US 2005/0129535 A1) gehört eine Anordnung mit einem Vakuumgerät, welches ein Kommunikationsmodul aufweist. Die Pumpeneinheit und die Bedienungseinheit sind als getrennte Einheiten ausgebildet. Diese zum Stand der Technik gehörende Pumpeinheit kann weiter verbessert werden.

Darüber hinaus gehört zum Stand der Technik (WO 2006/011414 A1) eine Kontrolleinheit für ein Vakuumgerät. Die Kontrolleinheit und das Vakuumgerät sind zwei getrennte Vorrichtungen. Diese Anordnung kann weiter verbessert werden.

Zum Stand der Technik (US 5,793,963 A) gehört eine Vorrichtung mit einem Kontrollsystem für verschiedene Vorrichtungen, beispielsweise einem Ventilstellungsregler. Der Ventilstellungsregler weist eine Relaisstation mit einem Funkmodul auf. Diese zum Stand der Technik gehörende Vorrichtung kann dahingehend weiter verbessert werden, dass eine Einsparung von Bauraum erzielt wird.

Aufgabe der Erfindung ist daher, eine störsichere Einbindung der Kontrollgeräte zu schaffen.

Die Aufgabe wird gelöst durch eine Anordnung mit einer Vakuumpumpe mit den Merkmalen des ersten Patentanspruches.

Die Störsicherheit wird dadurch erreicht, dass eine Relaisstation vorgesehen ist, die an Stelle der direkten Kommunikation zwischen Kontrollgerät und Vakuumpumpe tritt. Es muss dann nur die kurze Entfernung zwischen Relaisstation und Kontrollgerät überbrückt werden. Für diese reicht die begrenzte Sendeleistung der Kontrollgeräte problemlos aus. Da nur mit der Relaisstation kommuniziert wird und leicht sichergestellt werden kann, dass diese alle mit ihr in Verbindung stehenden Vakuumpumpen der Anlage erreicht, ist im Gegensatz zum Stand der Technik gewährleistet, dass über das Kontrollgerät alle Vakuumpumpen der Anlage erfasst werden.

Die abhängigen Ansprüche 2 bis 6 geben vorteilhafte Weiterbildungen der Erfindung an.

So ist es besonders störsicher, die Kommunikätionsverbindung zwischen Relaisstation und Vakuumpumpen mit elektrischen Leitungen zu gestalten. Diese können gegen elektromagnetische Störstrahlung kostengünstig und einfach abgeschirmt werden.

Es kann auch eine Funkverbindung zwischen Relaisstation und Vakuumpumpe realisiert werden. Dies kann bei komplexen Anlagen mit schwierigen räumlichen Gegebenheiten vorteilhaft sein. Diese Variante funktioniert, weil eine Relaisstation im Gegensatz zu einem Kontrollgerät, welches mobil sein soll, mit nahezu beliebiger Funksendeleistung ausgestattet werden kann.

Eine raumsparende Anordnung ergibt sich dadurch, dass die Relaisstation als ein in eine Vakuumpumpe integriertes Relaismodul ausgestaltet ist.

Es ist eine günstige Weiterbildung, zwischen den Vakuumpumpen eine direkte Kommunikationsverbindung vorzusehen, so dass bei der Kommunikation der Weg über die Relaisstation eingespart werden kann.

Eine vorteilhafte Weiterbildung zielt darauf ab, diese Kommunikationsverbindung dazu zu nutzen, eine Kommunikationskette zu bilden. Über diese kann das Kontrollgerät mit einer gewünschten Vakuumpumpe kommunizieren, indem sie zunächst mit einer Relaisstation verbunden wird. Von dort erfolgt eine Weiterleitung über weitere Vakuumpumpen bis zur gewünschten Vakuumpumpe. Diese Weiterbildung vereinfacht den Gesamtaufbau erheblich und ist ebenfalls störsicher. Wenn die einzelnen Vakuumpumpen über Funk miteinander kommunizieren, sind auch hier die Abstände deutlich kürzer als zwischen Kontrollgerät und Zielvakuumpumpe. Dadurch ist auch hier ein störsicherer Betrieb gegeben.

Anhand von Ausführungsbeispielen soll die Erfindung näher erläutert werden. Es zeigen:
- Fig. 1: schematische Darstellung einer nicht von der Erfindung erfassten Anordnung;
- Fig. 2: schematische Darstellungen a) bis d) von Weiterbildungen der Anordnung.

In Abbildung 1 ist ein erstes Beispiel einer erfindungsgemäßen Anordnung gezeigt. An einem Rezipienten 8 ist eine Vakuumpumpe 1 angeschlossen. Im gezeigten Beispiel ist es eine Vakuumpumpe 1a mit angeflanschter Steüerelektronik 1b. Diese Steuerelektronik kann wahlweise angeflanscht oder räumlich getrennt und über ein Kabel mit der Vakuumpumpe verbunden sein.

Die Vakuumpumpe weist ein Kommunikationsmodul 2 auf, welches im gezeigten Beispiel direkt an der Steuerelektronik angeordnet ist. Es kann aber auch getrennt von diesem sein, beispielsweise in einem benachbarten Schaltschrank, und dann über ein Kabel mit der Vakuumpumpe in Verbindung stehen.

Ein Kontrollgerät 3 dient dazu, Steuerdaten und Betriebsdaten zu senden und zu empfangen, das heißt eine bidirektionale Kommunikation durchzuführen. Diese Daten können visualisiert und/oder abgespeichert werden. Ebenfalls denkbar ist die Weitergabe über ein Netzwerk, beispielsweise einem Local Area Network (LAN), Wide Area Network (WAN) oder dem Internet. Das Kontrollgerät, ein handelsüblicher Laptop, ein PDA, ein sehr leistungsfähiges Mobiltelefon oder dergleichen, ist mit einem Funkmodul 4 ausgerüstet. Unter Betriebsdaten sind im hier genannten Zusammenhang insbesondere Ist-Werte zu verstehen, welche lediglich aus der Vakuumpumpe ausgelesen werden können, beispielsweise Drehzahl, Softwarestand, Temperatur, Druck und dergleichen. Steuerdaten sind unter anderem Stellbefehle, die an die Vakuumpumpe gesendet werden, beispielsweise "An/Aus", "Beschleunigen" und dergleichen.

Erfindungsgemäß ist eine Relaisstation 5 in der Anordnung vorgesehen, welche ein Funkmodul 6 aufweist. Dieses steht mit dem Kommunikationsmodul 2 der Vakuumpumpe in Verbindung, um über diese Kommunikationsverbindung 7 Steuer- und Betriebsdaten zu senden und zu empfangen. Weiterhin steht die Relaisstation über sein Funkmodul 6 mit dem Funkmodul 4 des Kontrollgerätes 3 in Verbindung. Somit werden Daten zwischen dem Kontrollgerät und der Vakuumpumpe über die Relaisstation ausgetauscht. Die Relaisstation kann dabei entweder eine Echtzeitverbindung zwischen Vakuumpumpe und Kontrollgerät gewährleisten oder einen Zwischenspeicher aufweisen, in dem die Daten ganz oder teilweise vorgehalten werden. Das Kontrollgerät wird meist nur temporär mit der Relaisstation verbunden sein, beispielsweise bei einer Routineüberprüfung der Anordnung. Es kann aber auch sinnvoll sein, über einen längeren Zeitraum eine Verbindung bestehen zu lassen, beispielsweise um statistische Daten über einen Zeitraum hinweg zu erheben.

Die zweite Abbildung zeigt einige Weiterbildungen auf, die die möglichen Kommunikationswege und deren Ausgestaltungen aufzeigen. Die gestrichelten Linien stellen dabei eine Funkverbindung, durchgezogene Linien eine Kabelverbindung dar.

Im Teil a) der Abbildung ist das mit einem Funkmodul 4 ausgestattete Kontrollgerät 3 über Funk mit dem Funkmodul 6 der Relaisstation 5 verbunden. Von dieser gehen sternartig Verbindungen 7, 7' und 7" zu Kommünikationsmodulen 2, 2', 2" von Vakuumpumpen 1, 1' und 1" aus, wobei diese teilweise als Funkverbindungen, teilweise als Kabelverbindungen ausgebildet sind.

In Teil b) der Abbildung besteht neben den Verbindungen zwischen den Kommunikationsmodulen 2 und 2' zu der Relaisstation 5 auch eine Verbindung 9 zwischen den Kommunikationsmodulen untereinander.

Abbildungsteil c) wiederum zeigt eine Relaisstation 5, die an ein Bussystem 10 angeschlossen ist, an welches die Kommunikationsmodule 2, 2' und 2" der-Vakuumpumpe 1, 1' und 1" angeschlossen sind.

Teil d) der Abbildung zeigt schließlich einen kettenartigen Aufbau der Kommunikationswege. Eine Vakuumpumpe 11 ist so aufgebaut, dass sie ein Relaismodul 5' aufweist. Von diesem Relaismodul aus werden die vom Kontrollgerät 4 an die Vakuumpumpe 1" oder umgekehrt gesendeten Daten über das Kömmunikationsmodul 2' der Vakuumpumpe 1' weitergeleitet. Die Kette kann dabei, wie gezeigt, mit Kabelverbindungen oder alternativ mit Funkverbindungen aufgebaut werden. Der kettenartige Aufbau kann außerdem mit dem Aufbau nach Abbildungsteil b) kombiniert werden, indem eine Verbindung zwischen der-Vakuumpumpe 1" und der Vakuumpumpe 11 vorgesehen ist.

Die als Funkverbindungen und als Kabelverbindungen ausgebildeten Kommunikationsverbindungen zwischen Relaisstation beziehungsweise Relaismodul und den Kommunikationsmodulen 2, 2' und 2" sind hier beispielhaft gezeigt. Die Wahl der Verbindungsart erfolgt je nach Bedarf und ist nicht auf die gezeigten Varianten beschränkt. Anordnungen sind denkbar, die eine Kombination der Merkmale der in den Abbildungsteilen vorgestellten Anordnungen beinhalten.

## Patentansprüche

1. Anordnung mit einer Vakuumpumpe (1, 1', 1"), welche ein Kommunikationsmodul (2) aufweist, und mit einem Kontrollgerät (3), welches ein Funkmodul (4) aufweist, wobei Kommunikatiöns- und Funkmodul zum Senden und Empfangen von Betriebs- und Steuerdaten eingerichtet sind, wobei die Anordnung eine Relaisstation (5) mit einem Funkmodul (6) aufweist, womit sie drahtlos bidirektional mit dem Kontrollgerät kommuniziert, wobei zwischen Relaisstation und Kömmunikationsmodul der Vakuumpumpe eine Kommunikationsverbindung (7, 7', 7") besteht, **dadurch gekennzeichnet, dass** die Relaisstation (5) als ein in die Vakuumpumpe (1, 1', 1") integriertes Relaismodul ausgestaltet ist.

2. Anordnung nach Anspruch 1, **dadurch gekennzeichnet, dass** die Kommunikationsverbindung (7, 7', 7") eine elektrische Leitung umfasst.

3. Anordnung nach Anspruch 1, **dadurch gekennzeichnet, dass** die Kommunikationsverbindung (7, 7', 7") eine Funkverbindung umfasst.

4. Anordnung nach einem der vorhergehenden Ansprüche, **dadurch gekennzeichnet, dass** ein Kommunikationsmodul (2) einer Vakuumpumpe. (11) ein Relaismodul (5') umfasst.

5. Anordnung nach einem der vorhergehenden Ansprüche, **dadurch gekennzeichnet, dass** sie eine erste (1) und eine zweite (1') Vakuumpumpe aufweist, wobei diese eine Kommunikationsverbindung (9) untereinander aufweisen.

6. Anordnung nach Anspruch 5, **dadurch gekennzeichnet, dass** über die Kommunikationsverbindung (9) eine Verbindung zwischen Kontrollgerät (3) und zweiter Vakuumpumpe (1') besteht.

## Claims

1. Arrangement having a vacuum pump (1, 1', 1") which comprises a communication module (2) and having a control device (3) which comprises a radio module (4), wherein the communication and radio modules are equipped to transmit and receive operating and control data, wherein the arrangement comprises a relay station (5) with a radio module (6), by means of which it communicates wirelessly bidirectionally with the control device, wherein a communication connection (7, 7', 7") exists between the relay station and the communication module of the vacuum pump, **characterised in that** the relay station (5) is configured as a relay module integrated into the vacuum pump (1, 1', 1").

2. Arrangement according to claim 1, **characterised in that** the communication connection (7, 7', 7") comprises an electrical line.

3. Arrangement according to claim 1, **characterised in that** the communication connection (7, 7', 7") comprises a radio connection.

4. Arrangement according to one of the preceding claims, **characterised in that** a communication module (2) of a vacuum pump (11) comprises a relay module (5').

5. Arrangement according to one of the preceding claims, **characterised in that** it comprises a first (1) and a second (1') vacuum pump, wherein these comprise a communication connection (9) between them.

6. Arrangement according to claim 5, **characterised in that** a connection exists by means of the communication connection (9) between the control device (3) and the second vacuum pump (1').

## Revendications

1. Arrangement comprenant une pompe à vide (1, 1', 1"), laquelle possède un module de communication (2), et comprenant un contrôleur (3), lequel possède un module radioélectrique (4), le module de communication et le module radioélectrique étant conçus pour émettre et recevoir des données de fonctionnement et de commande, l'arrangement possédant une station relais (5) pourvue d'un module radioélectrique (6), celle-ci communiquant sans fil de manière bidirectionnelle avec le contrôleur, une liaison de communication (7, 7', 7'') étant établie entre la station relais et le module de communication de la pompe à vide, **caractérisé en ce que** la station relais (5) est réalisée sous la forme d'un module relais intégré dans la pompe à vide (1, 1', 1").

2. Arrangement selon la revendication 1, **caractérisé en ce que** la liaison de communication (7, 7', 7'') comprend une ligne électrique.

3. Arrangement selon la revendication 1, **caractérisé en ce que** la liaison de communication (7, 7', 7") comprend une liaison radioélectrique.

4. Arrangement selon l'une des revendications précédentes, **caractérisé en ce qu'**un module de communication (2) d'une pompe à vide (11) comprend un module relais (5').

5. Arrangement selon l'une des revendications précédentes, **caractérisé en ce qu'**il possède une première (1) et une deuxième pompe à vide (1'), celles-ci possédant une liaison de communication (9) entre elles.

6. Arrangement selon la revendication 5, **caractérisé en ce qu'**une liaison entre le contrôleur (3) et la deuxième pompe à vide (1') est établie par le biais de la liaison de communication (9).
